# FASCICULE DE BREVET EUROPEEN

(11) **EP 3 909 255 B1**
(45) Date de publication et mention de la délivrance du brevet: **29.03.2023**
(21) Numéro de dépôt: 19832162.2
(22) Date de dépôt: 31.12.2019
(51) Int. Cl.: H04R 1/10

(54) **SUPPORT AURICULAIRE POUR PORTER UN APPAREIL AUDIO DERRIÈRE LE PAVILLON DE L'OREILLE**
OHRSTÜTZE ZUM TRAGEN EINER AUDIOVORRICHTUNG HINTER DER OHRMUSCHEL
EAR SUPPORT FOR CARRYING AN AUDIO DEVICE BEHIND THE AURICLE

(30) Priorité: 08.01.2019 FR 1900156
(43) Date de publication de la demande: 17.11.2021
(73) Titulaire: Van Landeghem, Benoît, 38360 Noyarey (FR)
(72) Inventeur: Van Landeghem, Benoît, 38360 Noyarey (FR)
(74) Mandataire: IP Trust
(86) Numéro de dépôt international: PCT/EP2019/087185
(87) Numéro de publication internationale: WO 2020/144083

(56) Documents cités:
- WO-A1-01/87007
- FR-A1- 2 907 303
- JP-A- 2019 125 904

## Description

### Domaine technique

Le domaine de l'invention est celui des supports auriculaires conçus pour porter un appareil électronique derrière le pavillon de l'oreille.

L'invention concerne plus particulièrement un support auriculaire conçu pour porter un appareil électronique derrière le pavillon de l'oreille et qui comprend une branche avec une partie centrale de branche sensiblement en forme de crochet pour crocheter le sillon retro-auriculaire entre l'oreille et le crâne, et une première extrémité de branche rectiligne et rigide prolongeant ladite partie centrale de branche pour former une extrémité de la branche et pour porter l'appareil électronique contre la face interne le pavillon de l'oreille.

### Technique antérieure

Il existe aujourd'hui de nombreux supports auriculaires conçus pour porter des appareils électroniques de type transducteur audio derrière le pavillon de l'oreille.

Certains de ces supports permettent également de porter le transducteur contre la face interne du pavillon de l'oreille de sorte à faire vibrer le pavillon de l'oreille à la même manière d'un haut parleur faisant vibrer sa membrane.

La vibration du pavillon se propage ensuite par le conduit auditif pour être transformer en signal audio dans l'oreille moyenne et interne.

Le document US2002/0039427 décrit à ce propos un dispositif électronique comprenant un support auriculaire formé d'une branche comprenant une partie de branche rectiligne et rigide sur laquelle est fixé un transducteur audio.

La partie de branche rectiligne est ici prolongée par une partie de branche en forme de crochet apte à épouser le contour de l'oreille, en suivant le sillon retro-auriculaire, pour déboucher à proximité de la racine de l'hélix en face externe du pavillon de l'oreille.

Le crochetage du contour de l'oreille par la partie de branche en forme de crochet permet ainsi d'orienter et de porter le transducteur contre la face interne du pavillon de l'oreille de sorte à transmettre des vibrations au pavillon de l'oreille.

Cependant, la surface du pavillon sur laquelle le transducteur fait contact n'est pas plane et varie selon la morphologie des oreilles des utilisateurs.

Le transducteur a ainsi tendance à balloter pendant les mouvements de tête de l'utilisateur jusqu'à provoquer parfois une chute du dispositif audio.

On comprendra également que la réduction de la surface de contact entre le transducteur et le pavillon de l'oreille diminue la qualité de la transmission des vibrations.

Aussi, si la taille du transducteur a été ici augmentée de manière à couvrir un maximum de surface de la face interne du pavillon, le transducteur devient gênant lors d'une utilisation prolongée.

Le document JP2019125904 A décrit un support auriculaire conçu pour porter un appareil électronique derrière le pavillon de l'oreille, ledit support comprenant une branche avec une partie centrale de branche sensiblement en forme de crochet pour crocheter le sillon retro-auriculaire entre l'oreille et le crâne. Le document FR2907303 A1 décrit un support auriculaire pour maintenir un appareil auditif dans le conduit auditif, comprenant une seconde extrémité de branche prolongeant la partie centrale et s'étendant de manière oblique par rapport à un plan dans lequel s'étend la partie centrale de branche, la seconde extrémité de branche et ladite partie centrale de branche formant l'une avec l'autre une section hélicoïdale de branche.

Le but de l'invention est donc de remédier aux problèmes précités.

### Résumé de l'invention

A cet effet, l'invention a pour objet un support auriculaire conçu pour porter un appareil audio derrière le pavillon de l'oreille, ledit support comprenant une branche avec une partie centrale de branche sensiblement en forme de crochet pour crocheter le sillon retro-auriculaire entre l'oreille et le crâne, et une première extrémité de branche rectiligne et rigide qui prolonge de ladite partie centrale de branche pour former une extrémité de la branche et qui est conçue pour porter l'appareil audio derrière le pavillon de l'oreille, caractérisé en ce que la branche comprend une seconde extrémité de branche élastiquement déformable et en forme en S qui est adaptée pour être fixée à la face externe du pavillon de l'oreille, ladite seconde extrémité de branche prolongeant ladite partie centrale de branche pour former une extrémité de la branche et s'étendant de manière oblique par rapport à un plan dans lequel s'étend la partie centrale de branche, et en ce que ladite seconde extrémité de branche et ladite partie centrale de branche forment sensiblement l'une avec l'autre une section hélicoïdale de branche.

L'idée à la base de l'invention consiste à utiliser la seconde extrémité de branche élastiquement déformable présentant une forme en S pour venir pincer l'hélix et pour venir s'insérer en compression dans une ou plusieurs excavations de la face externe du pavillon de l'oreille.

Grâce à la déformation élastique de la première extrémité de branche en S, la première extrémité de branche exerce en retour une force sur l'appareil audio pour le plaquer contre la face interne du pavillon de l'oreille.

La transmission des vibrations au pavillon de l'oreille est ainsi améliorée et la résistance à l'arrachement augmentée.

Le support auriculaire selon l'invention est également peu intrusif dans la face externe du pavillon de l'oreille puisque la seconde extrémité de branche en forme de S est apte à être insérée dans l'une des excavations du pavillon externe de l'oreille telles que la fosse triangulaire, la cavité Scapha et la cavité Concha.

Ainsi, le support auriculaire selon l'invention est avantageusement agencé pour ne pas obstruer le canal auditif de l'utilisateur, rendant l'utilisateur plus alerte sur les bruits environnants tout en garantissant une utilisation optimale de l'appareil audio.

Grâce à l'élasticité et à la forme en S de la seconde extrémité de branche, le support auriculaire est adaptable à tout type de morphologie d'oreille et est également adaptable à l'oreille gauche comme à l'oreille droite.

Le support auriculaire selon l'invention peut également présenter les particularités suivantes :
- la seconde extrémité de branche chevauche la partie centrale de branche ;
- la branche comprend un rail de fixation conçu pour déplacer longitudinalement l'appareil audio le long de la première extrémité de branche ;
- la branche comprend une rotule de fixation conçue pour incliner l'appareil audio sur la première extrémité de branche ;
- la branche comprend un câble d'alimentation à connexion magnétique pour alimenter l'appareil audio;
- la première extrémité de branche comprend une batterie apte à alimenter l'appareil audio.

L'invention s'étend également à un dispositif électronique comprenant un appareil audio et/ou un microphone fixé à un support auriculaire selon l'invention. L'appareil audio pourra comprendre un transducteur avec une surface en forme de demi-sphère destinée à être en contact avec l'oreille.

### Présentation sommaire des dessins

La présente invention sera mieux comprise et d'autres avantages apparaîtront à la lecture de la description détaillée de modes de réalisation pris à titre d'exemples nullement limitatifs et illustrés par les dessins annexés, dans lesquels :
- la figure 1 est une représentation schématique d'un support auriculaire selon l'invention adapté pour être fixé dans la cavité Scapha de l'oreille;
- la figure 2 est une représentation schématique d'un support auriculaire selon l'invention fixé dans la cavité Scapha en face externe du pavillon d'une oreille ;
- la figure 3 est une représentation schématique d'un dispositif électronique selon l'invention comprenant un transducteur, un microphone et un support auriculaire ;
- la figure 4 est une représentation schématique d'un support auriculaire selon l'invention adapté pour être fixé dans la cavité Concha de l'oreille ;
- la figure 5 est une représentation schématique d'un support auriculaire selon l'invention fixé dans la cavité Concha en face externe du pavillon d'une oreille ;
- la figure 6 est une représentation schématique d'un dispositif électronique selon l'invention comprenant un transducteur monté sur rail.

### Description des modes de réalisation

Le support auriculaire 1 selon l'invention est particulièrement bien adapté pour porter un appareil électronique 2 comme un appareil audio par exemple de type transducteur 2a et/ou microphone 2b derrière l'oreille 4.

Le support auriculaire 1, représenté sur les figures 1 à 6, se présente sous la forme d'une branche comprenant une première extrémité 5 de branche sensiblement rectiligne et rigide qui est conçue pour porter l'appareil électronique 2, par exemple par l'intermédiaire d'un moyen de clipsage, d'aimantation ou simplement par collage.

Un rail 6 de fixation, visible en figure 6, est également monté sur la branche, sur la première extrémité 5 de branche, pour permettre le réglage de la position du transducteur 2a le long de la première extrémité 5 de branche.

Comme représenté sur la figure 4, la première extrémité 5 de branche peut également comprendre une rotule 7 de fixation conçue pour incliner l'appareil électronique 2 par rapport à la première extrémité 5 de branche.

Ainsi, grâce au rail 6 de fixation et/ou à la rotule 7 de fixation, le transducteur 2a peut être orienté pour s'adapter aux différentes morphologies des oreilles 4 des utilisateurs.

La première extrémité 5 de branche pourra également intégrer une batterie 8 apte à alimenter l'appareil électronique 2 et ainsi limiter les connexions filaires.

La batterie 8 permet également d'alimenter d'autres éléments qui peuvent être intégrés au support auriculaire, tels qu'un module Bluetooth et/ou wifi, des LEDs, etc.

Sans restreindre la portée de l'invention, si une connexion filaire est toutefois nécessaire pour faire fonctionner l'appareil électronique 2, un système d'attache 12 du fil disposé à la première extrémité 5 de branche et fonctionnant par effet magnétique sera privilégié de sorte à limiter le risque d'étirement ou d'arrachement de l'oreille 4.

La branche du support auriculaire 1 selon l'invention comprend également une partie centrale de branche 9, représentée sur l'ensemble des figures 1 à 6, s'étendant sensiblement dans un plan P et dans le prolongement de la première extrémité 5 de branche.

La partie centrale 9 de branche présente ici une forme en crochet courbé pour formé une sorte d'arc ou de voute.

La partie centrale 9 de branche est conçue pour crocheter le sillon retro-auriculaire entre l'oreille et le crâne et pour orienter la première extrémité 5 de branche derrière l'oreille, en face interne du pavillon.

Aussi, grâce à l'orientation de la première extrémité 5 de branche l'appareil électronique 2 est plaqué contre la face interne du pavillon de l'oreille 4.

La partie centrale 9 de branche est ici en bi-matière, c'est-à-dire qu'elle présente d'une part une portion rigide PR qui prolonge la première extrémité 5 de branche de sorte à transmettre une force à la première extrémité 5 de branche pour plaquer l'appareil électronique 2 contre le pavillon et d'autre part une portion souple PS, ici en plastique PU8150, qui prolonge la portion rigide PR pour former l'extrémité du crochet afin d'adoucir le contact avec l'oreille 4.

Le support auriculaire 1 comprend enfin une seconde extrémité 10 de branche élastiquement déformable, comme représenté sur les figures 1 à 6, conçue pour fixer le support auriculaire 1 en face externe du pavillon de l'oreille 4.

La seconde extrémité 10 de branche présente une forme en S et s'étend dans le prolongement de la partie centrale 9 de branche et de manière oblique par rapport au plan P de la partie centrale 9 de branche.

La seconde extrémité 10 de branche et la partie centrale 9 de branche, plus particulièrement la portion souple PS de la partie centrale 9 de branche, forment sensiblement l'une avec l'autre une section hélicoïdale PH de branche qui s'étend selon un axe A1 perpendiculaire au plan P.

De manière avantageuse, la section hélicoïdale PH de branche est apte à venir chevaucher l'hélix 4a du pavillon de l'oreille 4 qui fait office de point de pivot PP, comme représenté sur les figures 2 et 5.

Le chevauchement permet d'une part de pincer l'hélix 4a entre la partie centrale 9 de branche et la seconde extrémité 10 de branche, et d'autre part de présenter une portion aval PA de la seconde extrémité 10 de branche qui suit la section hélicoïdale PH de branche en face externe du pavillon de l'oreille 4.

La portion aval PA de la seconde extrémité 10 de branche s'étend de manière incurvée à l'inverse de la section hélicoïdale PH de branche de sorte à pouvoir être insérée dans une des excavations en face externe du pavillon, telles que la fosse triangulaire 4b, la cavité Scapha 4c et la cavité Concha 4d, visibles sur les figures 2 et 5.

L'insertion de la portion aval PA de la seconde extrémité 10 de branche dans l'une des excavations va induire une déformation élastique de la seconde extrémité 10 de branche qui va comprimer l'oreille 4 avec la partie centrale 9 de branche et plaquer en retour l'appareil électronique 2 contre la face interne du pavillon de l'oreille 4.

La portion aval PA de la seconde extrémité 10 de branche qui prolonge la section hélicoïdale PH de branche pourra être élargie afin d'épouser au mieux la fosse triangulaire 4b qui jouxte la racine de l'hélix 4a pour s'affiner ensuite vers son extrémité libre et faciliter son insertion dans l'une des cavités Scapha 4c ou Concha 4d.

Les variations de l'épaisseur de la seconde extrémité 10 de branche permettent ainsi de mieux répartir la pression exercée dans la face externe du pavillon de l'oreille 4.

La seconde extrémité 10 de branche pourra également présenter une forme globalement ovoïde et une texture soft afin d'améliorer le confort de l'utilisateur.

Aussi, afin de convenir à un maximum d'utilisateurs, la seconde extrémité 10 de branche peut présenter deux agencements différents qui pourront être choisis en fonction de la morphologie de l'oreille 4 de l'utilisateur.

Dans le premier agencement, visible sur la figure 1, la seconde extrémité 10 de branche chevauche sensiblement la partie centrale 9 de branche ce qui facilite sa déformation élastique pour une insertion dans la cavité Scapha 4c, visible en figure 2.

Dans le second agencement, visible sur la figure 4, la seconde extrémité 10 de branche ne chevauche pas la partie centrale 9 de branche ce qui facilite sa déformation élastique pour une insertion dans la cavité Concha 4d, visible en figure 5.

On comprendra en fait que l'ouverture plus ou moins grande de la section hélicoïdale PH de branche, qui induit in fine un chevauchement ou non de la partie centrale 9 de branche par la seconde extrémité 10 de branche, permet de jouer sur la force de retour élastique de la seconde extrémité 10 de branche et donc de jouer sur le pincement au point de pivot PP et sur la compression en face externe du pavillon de l'oreille 4 par la première extrémité 5 de branche.

Le support auriculaire 1 fait donc ici office de ressort que ce soit avec la section hélicoïdale PH de branche ou la portion aval PA, et permet de mettre en tension l'appareil électronique 2 contre l'arrière de l'oreille 4.

Le support auriculaire 1 permet donc de transmettre une force de la face externe du pavillon de l'oreille 4 vers la face interne du pavillon de l'oreille 4.

On comprendra que l'effet ressort de la seconde extrémité 10 de branche provient des propriétés élastiques du matériau utilisé, ici choisies selon la norme PU8400 shore A 85.

L'invention s'étend également à un dispositif audio 11 qui comprend un transducteur 2a et un microphone 2b montés avec un support auriculaire 1 selon l'invention comme représenté sur la figure 3.

L'utilisation d'un transducteur 2a permet de transmettre un signal audio par vibration contre la face interne du pavillon de l'oreille 4.

L'emplacement du transducteur 2a pour une transmission optimale des vibrations se situe dans un creux du pavillon, appelé point 0, en face interne du pavillon de l'oreille et qui se trouve à l'opposé de la racine de l'hélix.

Le transducteur 2a du dispositif audio 11 représenté sur la figure 6 a de préférence une surface de contact avec l'oreille 4 en forme de demi-sphère, d'une part pour mieux se caler dans le creux du point 0 et d'autre part pour augmenter la surface de contact avec le pavillon.

Ainsi, grâce à l'effet ressort de la seconde extrémité 10 de branche du support auriculaire 1 selon l'invention, l'appareil électronique 2 pourra être calé et plaqué dans le creux du point 0.

Enfin, le rail de fixation 6 permettra également de positionner l'appareil électronique 2 au niveau du point 0 selon la morphologie de l'oreille 4 de l'utilisateur.

Pour porter le dispositif audio 11 selon l'invention, l'utilisateur dispose dans une premier temps la partie centrale 9 de la branche sur le sillon retro-auriculaire de sorte à orienter la première extrémité 5 de branche derrière le pavillon de l'oreille 4, puis, déforme élastiquement la section hélicoïdale PH de branche pour lui faire chevaucher l'hélix 4a et pour insérer la portion aval PA de la seconde extrémité 10 de branche dans une des excavations de la face externe du pavillon de l'oreille 4, ici par exemple la cavité Scapha 4c comme représenté sur la figure 2.

En relâchant le dispositif audio 11, la pression exercée par la seconde extrémité 10 de branche permet de pousser en retour le transducteur 2a contre le point 0 de la face interne du pavillon de l'oreille 4, stabilisant à la fois le transducteur 2a et le microphone 2b.

## Revendications

1. Support auriculaire (1) conçu pour porter un appareil audio (2) derrière le pavillon de l'oreille, ledit support comprenant une branche avec une partie centrale (9) de branche sensiblement en forme de crochet pour crocheter le sillon retro-auriculaire entre l'oreille et le crâne, et une première extrémité (5) de branche rectiligne et rigide qui prolonge ladite partie centrale de branche pour former une extrémité de la branche et qui est conçue pour porter l'appareil audio contre la face interne du pavillon de l'oreille, la branche comprenant une seconde extrémité (10) de branche élastiquement déformable et en forme en S qui est adaptée pour être fixée à la face externe du pavillon de l'oreille **caractérisé en ce que** ladite seconde extrémité de branche prolonge ladite partie centrale de branche pour former une extrémité de la branche et s' étend de manière oblique par rapport à un plan (P) dans lequel s'étend la partie centrale de branche, et **en ce que** ladite seconde extrémité de branche et ladite partie centrale de branche forment sensiblement l'une avec l'autre une section hélicoïdale (PH) de branche.

2. Support auriculaire selon la revendication 1, **caractérisé en ce que** la seconde extrémité de branche chevauche la partie centrale de branche.

3. Support auriculaire selon l'une quelconques des revendications précédentes, **caractérisé en ce que** la branche comprend un rail de fixation (6) conçu pour déplacer longitudinalement l'appareil audio le long de la première extrémité de branche.

4. Support auriculaire selon l'une quelconques des revendications précédentes, **caractérisé en ce que** la branche comprend une rotule (7) de fixation conçue pour incliner l'appareil audio sur la première extrémité de branche.

5. Support auriculaire selon l'une quelconques des revendications précédentes, **caractérisé en ce que** la branche comprend un câble d'alimentation à connexion magnétique pour alimenter l'appareil audio.

6. Support auriculaire selon l'une quelconques des revendications précédentes, **caractérisé en ce que** la première extrémité de branche comprend une batterie (8) apte à alimenter l'appareil audio.

7. Dispositif électronique (11), **caractérisé en ce qu'**il comprend un appareil audio fixé à un support auriculaire selon l'une quelconques des revendications précédentes.

8. Dispositif électronique selon la revendication 7, **caractérisé en ce que** l'appareil audio comprend un transducteur (2a).

9. Dispositif électronique selon la revendication 8, **caractérisé en ce que** le transducteur comprend une surface en forme de demi-sphère destinée à être en contact avec l'oreille.

10. Dispositif électronique selon l'une quelconque des revendications 7 à 9, **caractérisé en ce qu'**il comprend un microphone (2b).

## Patentansprüche

1. Ohrhalterung (1), die ausgelegt ist, um eine Audiovorrichtung (2) hinter der Ohrmuschel zu tragen, wobei die Halterung einen Bügel mit einem im Wesentlichen hakenförmigen Bügelmittelteil (9) umfasst, um die retroaurikuläre Furche zwischen dem Ohr und dem Schädel einzuhaken, sowie ein gerades und steifes erstes Bügelende (5), das den Bügelmittelteil verlängert, um ein Bügelende zu bilden, und das ausgelegt ist, um die Audiovorrichtung gegen die Innenseite der Ohrmuschel zu tragen, wobei der Bügel ein S-förmiges, elastisch verformbares zweites Bügelende (10) umfasst, das angepasst ist, an der Außenseite der Ohrmuschel befestigt zu werden, **dadurch gekennzeichnet, dass** das zweite Bügelende den Bügelmittelteil verlängert, um ein Bügelende zu bilden, und sich schräg zu einer Ebene (P) erstreckt, in der sich der Bügelmittelteil erstreckt, und dass das zweite Bügelende und der Bügelmittelteil im Wesentlichen miteinander einen spiralförmigen Bügelquerschnitt (PH) bilden.

2. Ohrhalterung nach Anspruch 1, **dadurch gekennzeichnet, dass** das zweite Bügelende den Bügelmittelteil überlappt.

3. Ohrhalterung nach einem der vorstehenden Ansprüche,
**dadurch gekennzeichnet, dass** der Bügel eine Befestigungsschiene (6) umfasst, die ausgelegt ist, um die Audiovorrichtung in Längsrichtung entlang des ersten Bügelendes zu bewegen.

4. Ohrhalterung nach einem der vorstehenden Ansprüche,
**dadurch gekennzeichnet, dass** der Bügel ein Befestigungskugelgelenk (7) umfasst, das ausgelegt ist, um die Audiovorrichtung auf das erste Bügelende zu neigen.

5. Ohrhalterung nach einem der vorstehenden Ansprüche,
**dadurch gekennzeichnet, dass** der Bügel ein Stromkabel mit magnetischer Verbindung umfasst, um die Audiovorrichtung mit Strom zu versorgen.

6. Ohrhalterung nach einem der vorstehenden Ansprüche,
**dadurch gekennzeichnet, dass** das erste Bügelende eine Batterie (8) umfasst, die geeignet ist, um die Audiovorrichtung mit Strom zu versorgen.

7. Elektronische Einrichtung (11), **dadurch gekennzeichnet, dass** sie eine Audiovorrichtung umfasst, die an einer Ohrhalterung nach einem der vorstehenden Ansprüche befestigt ist.

8. Elektronische Einrichtung nach Anspruch 7, **dadurch gekennzeichnet, dass** die Audiovorrichtung einen Wandler (2a) umfasst.

9. Elektronische Einrichtung nach Anspruch 8, **dadurch gekennzeichnet, dass** der Wandler eine halbkugelförmige Oberfläche umfasst, die dazu bestimmt ist, mit dem Ohr in Kontakt zu sein.

10. Elektronische Einrichtung nach einem der Ansprüche 7 bis 9,
**dadurch gekennzeichnet, dass** sie ein Mikrofon (2b) umfasst.

## Claims

1. Auricular support (1) designed to support an audio device (2) behind the auricle, said support comprising an arm with a substantially hook-shaped central arm portion (9) for hooking the retroauricular groove between the ear and the skull, and a first straight and rigid arm end (5) which extends said central arm portion to form an end of the arm and which is designed to support the audio device against the inner face of the auricle, the arm comprising an S-shaped, elastically deformable second arm end (10) which is suitable for being secured to the outer face of the auricle, **characterized in that** said second arm end extends said central arm portion to form an arm end and extends obliquely relative to a plane (P) in which the central arm portion extends, and **in that** said second arm end and said central arm portion substantially form a helical arm section (PH) with each other.

2. Auricular support according to claim 1, **characterized in that** the second arm end overlaps the central arm portion.

3. Auricular support according to either of the preceding claims, **characterized in that** the arm comprises a securing rail (6) designed to longitudinally move the audio device along the first arm end.

4. Auricular support according to any of the preceding claims, **characterized in that** the arm comprises a securing ball (7) designed to tilt the audio device on the first arm end.

5. Auricular support according to any of the preceding claims, **characterized in that** the arm comprises a power cable with a magnetic connection for powering the audio device.

6. Auricular support according to any of the preceding claims, **characterized in that** the first arm end comprises a battery (8) capable of powering the audio device.

7. Electronic device (11), **characterized in that** it comprises an audio device secured to an auricular support according to any of the preceding claims.

8. Electronic device according to claim 7, **characterized in that** the audio device comprises a transducer (2a).

9. Electronic device according to claim 8, **characterized in that** the transducer comprises a surface in the form of a hemisphere intended to be in contact with the ear.

10. Electronic device according to any of claims 7 to 9, **characterized in that** it comprises a microphone (2b).
